# EUROPÄISCHE PATENTSCHRIFT

(11) **EP 3 374 247 B1**
(45) Veröffentlichungstag und Bekanntmachung des Hinweises auf die Patenterteilung: **05.02.2020**
(21) Anmeldenummer: 16812712.4
(22) Anmeldetag: 08.12.2016
(51) Int. Cl.: B61L 15/00

(54) **VERFAHREN ZUM BETREIBEN EINER ETCS-MOBILFUNKANTENNENANORDNUNG UND ETCS-BAHNFAHRZEUG MIT EINER ETCS-MOBILFUNKANTENNENANORDNUNG**
METHOD FOR OPERATING AN ETCS MOBILE RADIO ANTENNA ASSEMBLY AND ETCS RAILWAY VEHICLE HAVING AN ETCS MOBILE RADIO ANTENNA ASSEMBLY
PROCÉDÉ DE FONCTIONNEMENT D'UN SYSTÈME D'ANTENNES DE TÉLÉPHONIE MOBILE ETCS ET VÉHICULE FERROVIAIRE ETCS COMPORTANT UN SYSTÈME D'ANTENNES DE TÉLÉPHONIE MOBILE ETCS

(30) Priorität: 07.01.2016 DE 102016200085
(43) Veröffentlichungstag der Anmeldung: 19.09.2018
(73) Patentinhaber: Siemens Mobility GmbH, 81739 München (DE)
(72) Erfinder: DÄGELE, Elmar, 13467 Berlin (DE); KAISER, Frank, 12589 Berlin (DE); STEIN, Fabrice, 12621 Berlin (DE)
(86) Internationale Anmeldenummer: PCT/EP2016/080317
(87) Internationale Veröffentlichungsnummer: WO 2017/118520

(56) Entgegenhaltungen:
- EP-A1- 0 573 856
- EP-A2- 0 077 179
- DE-A1- 10 319 904

## Beschreibung

Bahnfahrzeuge, die mit dem standardisierten ETCS (European Train Control System) ausgerüstet sind und im ETCS Level 2 oder 3 fahren, nutzen für die Kommunikation mit der jeweils zuständigen Streckenzentrale das digitale Mobilfunknetz GSM (Global System for Mobile Communications)-R, wobei "R" für Railway steht. Um eine lückenlose Zugsicherung zu gewährleisten, sind die sogenannten On-Board-Units jeweils mit zwei GSM-R- bzw. ETCS-Mobilfunkgeräten bestückt, so dass während des Übergangs zur nächsten örtlich zuständigen Streckenzentrale parallele Mobilfunkverbindungen (zur vorherigen und nachfolgenden Streckenzentrale) verfügbar sind.

Die beiden Mobilfunkgeräte einer On-Board-Unit sind nur zu einem geringen Teil der ETCS-Betriebszeit parallel in Verwendung, nämlich während des Nachbarzentralenübergangs. In der überwiegenden Betriebszeit wird für ETCS Level 2 bzw. 3 nur ein ETCS-Mobilfunkgerät belegt. Daneben gibt es Streckenabschnitte, die nicht mit ETCS Level 2 oder 3 ausgerüstet sind und auf denen der Bahnbetrieb mit anderen Zugsicherungssystemen abgewickelt wird, so dass die ETCS-Mobilfunkgeräte während der Fahrt über diese Streckenabschnitte für ETCS nicht benötigt werden. In dieser Zeit könnten ein oder ggf. beide ETCS-Mobilfunkgeräte oder deren Antennen für andere Dienste verwendet werden. Dabei ist allerdings zu berücksichtigen, dass im Falle einer Anforderung von Mobilfunkgeräten durch ETCS diese sofort wieder für ETCS bereitgestellt werden müssen. Außerdem muss die Qualität der Mobilkommunikation, auch als "Quality of Service" bezeichnet, für ETCS jederzeit vorhanden sein.

Um die für ETCS benötigte Qualität der Mobilkommunikation sicherzustellen, wird auf dem Fahrzeugdach für jedes ETCS- Mobilfunkgerät eine eigene Dachantenne installiert. ETCS-Dachantennen und ihre Zuleitungen müssen eine Reihe von Anforderungen erfüllen, die den Aufbau und die Platzierung der Antennen auf dem Dach beschränken. Diverse elektrische und mechanische Anforderungen sowie Mindestabstände zwischen den Antennen müssen eingehalten werden. Dadurch ist die mögliche Anzahl von Mobilfunkantennen auf den Schienenfahrzeugen begrenzt. Sollen neben den ETCS Mobilfunkantennen weitere Antennen auf einem Dach eines Bahnfahrzeugs nachgerüstet werden, entstehen oftmals Platzprobleme oder technisch aufwändige Lösungen werden notwendig.

Neben der Zugsicherung ETCS gibt es eine Reihe weiterer Bahndienste im ERTMS (European Rail Traffic Management System) und außerhalb des ERTMS mit Kommunikationsbedarf über Mobilfunk. Ein Beispiel dafür ist der Sprachdienst Zugfunk, über den der Fahrzeugführer mittels bahnspezifischen Erweiterungen des GSM Mobilfunkstandards (location dependent adressing) mit dem zuständigen Fahrdienstleiter kommunizieren kann.

Der Ausbau mobiler Bahndienste mit Sprach- und Datenkommunikation wird sich zukünftig stark weiterentwickeln, beispielsweise auch hinsichtlich neuer Dienste für Bahnfahrgäste. Dies betrifft sowohl das ETCS System selbst, als auch andere auf dem Fahrzeug vorhandene Infrastruktur und Steuerungssysteme. Um ETCS Fahrzeuge wirtschaftlich zu betreiben, müssen künftig diverse Zusatzdienste für ETCS über Mobilkommunikation bereitgestellt werden. Beispiele hierfür sind:
Übertragung von (verschlüsselten) Schlüsseldaten für die signaltechnisch gesicherte Funkkommunikation an Fahrzeuge, beispielsweise aufgrund von zeitlich eingeschränkter Schlüsselgültigkeit oder für das Befahren neuer Streckenabschnitte durch Mietfahrzeuge,
Übertragung von Software bzw. Konfigurationsdaten an Fahrzeuge (z.B. zur Anpassung an Betriebssituationen oder zur Fehlerkorrektur),
Übertragung von Statusinformationen des ETCS Systems oder anderer Fahrzeugkomponenten (Ort, Geschwindigkeit, Level etc.) an streckenseitige Dispatcher und
Übertragung von Diagnosedaten des ETCS Systems oder anderer Fahrzeugkomponenten an streckenseitige Wartungseinrichtungen.

Neben den ETCS-Datendiensten im bahneigenen GSM-R-Netz besteht für neue Bahndienste auch der Bedarf, öffentliche Mobilfunknetze mit Services der 3. und 4. Generation (z.B. UMTS (Universal Mobile Telecommunications System) zu nutzen.

Es ist aus technischen und wirtschaftlichen Gründen nicht möglich, für jeden Bahndienst eine eigene Mobilfunkantenne zu installieren. Auch eine gleichzeitige Nutzung der vorhandenen ETCS-Mobilfunkantennen für die Anschaltung weiterer Mobilfunkgeräte mit UMTS oder LTE (Long Term Evolution)-Datendiensten, beispielsweise durch Nutzung eines Diplexers, ist wegen der überlappenden, bzw. zu nahe beieinander liegenden Frequenzbereiche nicht möglich.

Die DE 103 19 904 A1 offenbart ein Verfahren zum Betreiben einer ETCS Mobilfunkantennenanordnung in einer On Board Unit, die in einem ETCS-Bahnfahrzeug verbaut ist. Es ist auch eine ETCS-Mobilfunkantenne sowie ein ETCS Mobilfunkgerät vorhanden, wobei diese mittels eines ETCS-Antennenumschalters verbunden werden können. Demgemäß befindet sich auf dem Zug eine weitere ETCS-Mobilfunkantenne, wobei die On Board Unit über den Antennenumschalter wahlweise mit der einen oder der anderen ETCS-Mobilfunkantenne verbunden werden kann.

Die EP 0 573 856 A1 beschäftigt sich mit einer Antennenumschaltung zwischen unterschiedlichen Antennen. Es ist eine Antennenumschaltung zwischen einer internen und einer externen Antenne eines Funkgerätes vorzunehmen. Die Umschaltung erfolgt nach dem Kriterium, welche Antenne eine bessere Empfangsqualität zulässt.

Der Erfindung liegt die Aufgabe zugrunde, ein Verfahren zum Betreiben einer ETCS-Mobilfunkantennenanordnung anzugeben, mit dem sich ETCS-externe Bahndienste mit Mobilkommunikation in ETCS-Bahnfahrzeuge integrieren lassen.

Zur Lösung dieser Aufgabe wird erfindungsgemäß ein Verfahren zum Betreiben einer ETCS (European Train Control System)-Mobilfunkantennenanordnung in einer On-Board-Unit eines ETCS-Bahnfahrzeugs gemäß Anspruch 1 vorgeschlagen.

Ein wesentlicher Vorteil des erfindungsgemäßen Verfahrens wird darin gesehen, dass unterschiedliche Dienste, nämlich ETCS-interne und/oder ETCS-externe Dienste, die vorhandenen ETCS-Mobilfunkantennen des jeweiligen Bahnfahrzeugs mitbenutzen. Eine weitere Antenneninstallation auf dem Dach eines Bahnfahrzeugs kann für diese Dienste in vorteilhafter Weise entfallen. Damit entspannt sich das Platzproblem für weitere Mobilfunkantennen auf dem Dach eines Bahnfahrzeugs.

Hinzu kommt, dass das Verfahren einfach ist, indem eine Steuerungslogik zum Einsatz kommt, die aus ETCS-Zustandsinformationen einer On-Board-Unit die Schaltstellung des ETCS-Antennenumschalters ermittelt und daraufhin den Antennenumschalter entsprechend ansteuert; die benötigte Hardware kann flexibel aufgebaut und in unterschiedlicher Weise in das Bahnfahrzeug integriert sein.

Außerdem bleibt die ETCS-Funktion unverändert. Weder die Datenkommunikation noch die ETCS-Protokolle werden beeinflusst. Einflüsse auf die ETCS-Systemverfügbarkeit durch den ETCS-Antennenumschalter sind vernachlässigbar klein, wenn eine hochwertige Hardwareausführung verwendet wird.

Schwierigkeiten mit überlappenden Frequenzbereichen sind ohne Weiteres vermeidbar. Dabei ist es möglich, mindestens eine Mobilfunkantenne zu installieren, die für Frequenzbereiche von GSM-R und UMTS bzw. LTE geeignet ist. Mit Hilfe des ETCS-Antennenumschalters kann ein Hochfrequenz-Signal einer oder mehrerer ETCS-Dachantennen alternativ für die ETCS Fahrzeugsteuerung oder für andere Kommunikationsdienste bereitgestellt werden. Andere Kommunikationsdienst können Mobilfunkgeräte, Mobilfunknetze und/oder Mobilfunkdienste sein.

Mittels der speziellen Steuerungslogik kann entschieden werden, ob die ETCS-Mobilfunkantenne für die ETCS-Fahrzeugsteuerung aktiviert wird oder für andere Dienste im Fahrzeug. Da die Steuerung des Bahnfahrzeugs zu jedem Zeitpunkt Priorität hat, muss die Steuerungslogik fortlaufend Kenntnis darüber haben, ob die ETCS-Mobilfunkantenne für ETCS benötigt wird oder nicht. Sobald ETCS Kommunikationsbedarf für die umschaltbare Antenne hat, wird diese erfindungsgemäß für ETCS bereitgestellt. Andere Dienste müssen deshalb mit einer jederzeitigen Unterbrechung und einer zeitweisen Nichtverfügbarkeit der Mobilkommunikation rechnen. Diese Randbedingung muss bei der Auswahl potentieller anderer Bahndienste berücksichtigt werden. Jedoch ist die durch das erfindungsgemäße Verfahren bereitgestellte Übertragungsqualität für Dienste, wie beispielsweise das ETCS Schlüsselmanagement und die Übertragung von ETCS-Diagnosedaten ausreichend.

Bei dem erfindungsgemäßen Verfahren können verschiedene ETCS-Zustandsinformationen für die Steuerungslogik herangezogen werden. Als besonders vorteilhaft hat es sich jedoch erwiesen, wenn die ETCS-Zustandsinformationen aus Informationen bezüglich Zustand, Belegung und Kommunikationsanforderungen der in der On-Board-Unit des ETCS-Bahnfahrzeugs verwendeten Mobilfunkgeräte gewonnen werden.

Als ETCS-Zustandsinformationen werden bevorzugt folgende Zustände abgefragt:
Zustand der GSM-R-Mobilfunkgeräte, wie eingeschaltet, im GSM-R-Netz eingebucht und nicht verfügbar;
Anzahl der aktuell genutzten Kommunikationsmöglichkeiten, wie GSM-R-Mobilfunkgeräte, GSM-R-Netze und
aktuelle Verbindungsanforderungen, wie zur Streckenzentrale, von der Streckenzentrale.
Anhand dieser ETCS-Zustandsinformationen kann die Steuerungslogik des ETCS-Antennenumschalters entscheiden, ob eine ETCS-Mobilfunkantenne gegenwärtig für ETCS benötigt wird oder nicht. So kann die ETCS-Mobilfunkantenne für andere Bahndienste freigegeben werden, wenn
das an die ETCS-Mobilfunkantenne angeschlossene eine ETCS-Mobilfunkgerät und das weitere ETCS-Mobilfunkgerät funktionsfähig sind,
kein oder ein ETCS-Mobilfunkgerät von ETCS belegt ist und keine weitere Verbindungsanforderung zur Streckenzentrale besteht.

Anzumerken ist in diesem Zusammenhang, dass im ETCS ein Rufaufbau während der Fahrt stets vom ETCS-Bahnfahrzeug ausgeht, so dass in der Zeit, in der die ETCS-Mobilfunkantenne für andere Bahndienste bereitgestellt wird, kein Kommunikationsproblem hinsichtlich erfolgloser Verbindungsanforderungen seitens der Streckenzentrale entsteht.

Bei dem erfindungsgemäßen Verfahren wird, wie an sich bekannt, außer der mindestens einen ETCS-Mobilfunkantenne und dem ETCS-Antennenumschalter ein nichtsicherheitsrelevanter Vorverarbeitungsrechner und ein signaltechnisch sicherer Rechner verwendet. Vorteilhaft ist es, die ETCS-Zustandsinformationen mittels des nichtsicherheitsrelevanten Vorverarbeitungsrechners der On-Board-Unit des ETCS-Bahnfahrzeugs von der Steuerungslogik zu gewinnen.

Als vorteilhaft wird es ferner erachtet, wenn bei dem erfindungsgemäßen Verfahren als Steuerungslogik eine in den nichtsicherheitsrelevanten Vorverarbeitungsrechner integrierte Steuerungslogik verwendet wird. Insbesondere kann die Integration der Steuerungslogik vorteilhaft in die CPU des nichtsicherheitsrelevanten Vorverarbeitungsrechners erfolgen. Es ist aber auch möglich, die Steuerungslogik in einer besonderen Komponente, beispielsweise in einem Mikrocontroller, unterzubringen.

Bei einer vorteilhaften Ausführungsform des erfindungsgemäßen Verfahrens werden die ETCS-Zustandsinformationen mittels eines die Steuerungslogik umfassenden, separaten Rechnerbausteins gewonnen, der auch den ETCS-Antennenumschalter enthält. Die so gebildete Baugruppe kann als Baugruppe in den nichtsicherheitsrelevanten Vorverarbeitungsrechner integriert werden und ermöglicht einen einfachen Datentransfer zwischen der CPU des nichtsicherheitsrelevanten Vorverarbeitungsrechners und der Peripherie des nichtsicherheitsrelevanten Vorverarbeitungsrechners hinsichtlich der ETCS-Zustandsinformationen oder des Ansteuerungssignals für den ETCS-Antennenumschalter.

Es ist aber auch möglich, bei dem erfindungsgemäßen Verfahren den separaten Rechnerbaustein als eine Baugruppe des nichtsicherheitsrelevanten Vorverarbeitungsrechners einzusetzen.

Ferner erscheint es vorteilhaft, wenn bei dem erfindungsgemäßen Verfahren der ETCS-Antennenumschalter auf einer externen Baugruppe angeordnet und mittels einer drahtgebundenen Schnittstelle mit dem nichtsicherheitsrelevanten Vorverarbeitungsrechner
verbunden wird, also nicht in den nichtsicherheitsrelevanten Vorverarbeitungsrechner integriert wird. Über diese Schnittstelle werden wahlweise das Ansteuerungssignal für den ETCS-Antennenumschalter oder die ETCS-Zustandsinformationen übertragen. Allerdings wird hier ein Baustein für die Steuerungslogik auf der externen Baugruppe benötigt, und außerdem ist für die externe Baugruppe eine Spannungsversorgung notwendig.

Vorteilhaft ist es auch, wenn bei der Bildung von Umschaltbefehlen für den Antennenumschalter von der Steuerungslogik ETCS-interne Zustands- und Diagnoseinformationen herangezogen werden.

Als vorteilhaft wird es ferner angesehen, wenn bei dem erfindungsgemäßen Verfahren im Antennenweg zwischen dem ETCS-Antennenumschalter und dem weiteren Mobilfunkgerät eine Antennensignalweiche integriert wird. Ist die Antennensignalweiche eine aktive Antennensignalweiche, dann wird das ETCS-Mobilfunkgerät auch dann noch mit einer Antennenspannung versorgt, wenn der ETCS-Antennenumschalter die ETCS-Mobilfunkantenne für andere Dienste freigegeben hat. Bei Verwendung einer passiven Antennensignalweiche reduziert sich zwar das Antennensignal um etwa 3 dB, wodurch die Qualität für die anderen Bahndienste leicht gemindert wird, jedoch ergibt sich der Vorteil, dass das ETCS-Mobilfunkgerät im GSM-R-Netz eingebucht bleibt und die GSM-R-Zell-Weiterschaltung weiterhin durchführt. Damit kann nach der Rückschaltung der ETCS-Mobilfunkantenne auf ETCS ein Verbindungsaufbau ohne Verzögerung erfolgen.

Vorteilhaft erscheint es ferner, wenn bei dem erfindungsgemäßen Verfahren Ortsinformationen des ETCS-Bahnfahrzeugs von der Steuerungslogik berücksichtigt werden. Die Steuerung zur Freigabe der umschaltbaren Antenne für andere Dienste hängt nämlich auch davon ab, wie schnell ein ETCS-Mobilfunkgerät wieder in das GSM-R-Netz einbucht, nachdem die Antenne wieder für ETCS verfügbar ist. Um lange Verzögerungen des ETCS-Verbindungsaufbaus zu vermeiden, können ggf. weitere Informationen für die Umschaltlogik hinzugezogen werden, mittels derer die Antennenumschaltung für ETCS bereits zu einem Zeitpunkt erfolgt, bevor die ETCS-Verbindung angefordert wird. Dazu können vor allem Ortsinformationen genutzt werden.

Die Erfindung stellt sich ferner die Aufgabe, ein ETCS-Bahnfahrzeug mit einer ETCS-Mobilfunkantennenanordnung anzugeben, mit dem sich ETCS-externe Bahndienste mit Mobilkommunikation in ETCS-Bahnfahrzeuge integrieren lassen.

Zur Lösung dieser Aufgabe dient erfindungsgemäß ein ETCS-Bahnfahrzeug mit einer ETCS-Mobilfunkantennenanordnung in der On-Board-Unit gemäß Anspruch 12.

Mit dem erfindungsgemäßen ETCS-Bahnfahrzeug sind sinngemäß die gleichen Vorteile verbunden, wie sie eingangs zum erfindungsgemäßen Verfahren aufgeführt sind.

Bei dem erfindungsgemäßen ETCS-Bahnfahrzeug wird ein an sich bekannter nichtsicherheitsrelevanter Vorverarbeitungsrechner in der On-Board-Unit verwendet, um die ETCS-Zustandsinformationen zu gewinnen, wobei die Steuerungslogik in unterschiedlicher Weise angeordnet sein kann. So kann es vorteilhaft sein, die Steuerungslogik in den nichtsicherheitsrelevanten Vorverarbeitungsrechner zu integrieren.

Es kann aber auch vorteilhaft sein, wenn ein die Steuerungslogik umfassender, separater Rechnerbaustein vorgesehen ist, der auch den ETCS-Antennenumschalter enthält.

Der separate Rechnerbaustein kann dabei als eine Baugruppe dem nichtsicherheitsrelevanten Vorverarbeitungsrechner zugeordnet sein.

Andererseits kann es auch vorteilhaft sein, den ETCS-Antennenumschalter auf einer externen Baugruppe anzuordnen und mittels einer drahtgebundenen Schnittstelle mit dem nichtsicherheitsrelevanten Vorverarbeitungsrechner zu verbinden.

Bei dem erfindungsgemäßen ETCS-Bahnfahrzeug kann in vorteilhafter Weise im Antennenweg zwischen dem ETCS-Antennenumschalter und dem weiteren Mobilfunkgerät eine Antennensignalweiche angeordnet sein, wobei diese eine passive Antennensignalweiche sein kann.

Zur weiteren Erläuterung der Erfindung ist in
- Fig. 1: ein Ausführungsbeispiel einer On-Board-Unit eines mit zwei ETCS-Mobilfunkgeräten ausgerüsteten ETCS-Bahnfahrzeugs,
- Fig. 2: ein weiteres Ausführungsbeispiel eines ETCS-Bahnfahrzeugs mit einer externen Baugruppe mit ETCS-Antennenumschalter,
- Fig. 3: ein zusätzliches Ausführungsbeispiel eines ETCS-Bahnfahrzeugs mit einem in die On-Board-Unit eines ETCS-Bahnfahrzeugs integrierten ETCS-Antennenumschalter und in
- Fig. 4: ein ergänzendes Ausführungsbeispiel einer On-Board-Unit mit einer Antennensignalweiche
dargestellt.

Figur 1 zeigt eine On-Board-Unit 1 eines nicht näher dargestellten ETCS-Bahnfahrzeugs, die in bekannter Weise mit einem signaltechnisch sicheren Rechner 2 und einem nichtsicherheitsrelevanten Vorverarbeitungsrechner 3 ausgerüstet ist. Mit dem nichtsicherheitsrelevanten Vorverarbeitungsrechner 3 ist einerseits ein ETCS-Mobilfunkgerät 4 verbunden und andererseits ein weiteres ETCS-Mobilfunkgerät 5. Die beiden ETCS-Mobilfunkgeräte 4 und 5 werden in der Regel benutzt, um in einen Überlappungsbereich die Funktion beider ETCS-Mobilfunkgeräte sicherzustellen.

Das eine ETCS-Mobilfunkgerät 4 ist mit einer ETCS-Antenne 6 verbunden, während das weitere ETCS-Mobilfunkgerät 5 über einen ETCS-Antennenumschalter 7 an eine weitere ETCS-Mobilfunkantenne 8 angeschlossen ist. Ferner verläuft zwischen dem nichtsicherheitsrelevanten Vorverarbeitungsrechner 3 und dem ETCS-Antennenumschalter 7 eine Verbindungsleitung 10, über die die Schaltstellung des ETCS-Antennenumschalters 7 von dem nichtsicherheitsrelevanten Vorverarbeitungsrechner 3 ermittelt wird; außerdem wird über die Verbindungsleitung 10 eine Ansteuerung des ETCS-Antennenumschalters 7 von dem nicht sicherheitsrelevanten Vorverarbeitungsrechner 3 vorgenommen.

Je nach Schaltstellung des ETCS-Antennenumschalters 7 wird ein Zugang zu der weiteren ETCS-Mobilfunkantenne 8 gewährleistet oder über einen weiteren Nachrichtenkanal 11 eine Verbindung zu einem Nicht-ETCS-Mobilfunkgerät 12 hergestellt bzw. zu anderen Bahndiensten ermöglicht, bezüglich der hier nur ein weiterer Nachrichtenkanal 13 schematisch dargestellt ist.

In dem nichtsicherheitsrelevanten Vorverarbeitungsrechner 3 ist eine Steuerungslogik - nicht im Einzelnen dargestellt - vorhanden, von der verschiedene ETCS-Zustandsinformationen ermittelt werden. Dabei bestehen die ETCS-Zustandsinformationen aus Informationen hinsichtlich des Zustandes, der Belegung und Kommunikationsanforderung der in der On-Board-Unit 1 des ETCS-Bahnfahrzeugs verwendeten Mobilfunkgeräte. So wird - wie eingangs bereits ausgeführt - der Zustand der GSM-R-Mobilfunkgeräte ermittelt, die Anzahl der aktuell genutzten Kommunikationsmöglichkeiten sowie aktuelle Verbindungsanforderungen, wie sie zur Streckenzentrale und von der Streckenzentrale vorhanden sind. Die Steuerungslogik des ETCS-Antennenumschalters 7 entscheidet im Hinblick auf die ETCS-Zustandsinformationen, ob eine ETCS-Mobilfunkantenne derzeit benötigt wird oder nicht. Ist ersteres der Fall, dann werden über die weitere ETCS-Mobilfunkantenne 7 Nachrichten übertragen bzw. empfangen. Anderenfalls wird in einer anderen Schaltstellung des ETCS-Antennenumschalters 7 der Nachrichtenkanal 13 zu weiteren Nicht-ETCS-Mobilfunkgeräten eröffnet bzw. Dienste eingerichtet.

Bei dem Ausführungsbeispiel gemäß Figur 2 ist ein Teil eines ETCS-Bahnfahrzeugs 20 mit einer On-Board-Unit 21 gezeigt. Mit der On-Board-Unit 21 ist ein GSM-R-Mobilfunkgerät 22 verbunden; außerdem ist an die On-Board-Unit 21 ein weiteres GSM-R-Mobilfunkgerät 23 angeschlossen. Auch besteht die Möglichkeit ein UMTS-/LTE-Mobilfunkgerät 24 zu verwenden.

Das weitere GSM-R-Mobilfunkgerät 23 ist mit einem Antennenumschalter 25 der On-Board-Unit 21 verbunden, wobei der Antennenumschalter 25 über eine drahtgebundene Schnittstelle 26 auch mit dem hier nicht gezeigten nichtsicherheitsrelevanten Vorverarbeitungsrechner der On-Board-Unit 21 zur Ermittlung der Schaltstellung des Antennen-Umschalters 25 und zur Ansteuerung dieses Umschalters verbunden ist. Sowohl das eine GSM-R-Mobilfunkgerät 22 ist mit einer GSM-R-Antenne 27 verbunden als auch der Antennen-Umschalter 25 an eine weitere GSM-R-Antenne 28 angeschlossen. Beide Antennen 27 und 28 strahlen ab und empfangen Nachrichten über das geschlossene GSM-R-Netz und über das öffentliche UMTS/LTE-Netzwerk 29.

Zur Ermittlung der Schaltstellung des ETCS-Antennenumschalters 25 und zu seiner Ansteuerung werden von der Steuerlogik im nichtsicherheitsrelevanten Vorverarbeitungsrechner der On-Board-Unit 21 die entsprechenden Informationen geliefert, wie es oben im Einzelnen dargelegt ist.

Die On-Board-Unit 21 steht in Verbindung mit einem geschlossenen GSM-R-Netzwerk und einem öffentlichen UMTS/LTE-Netzwerk 29.

In der Anordnung gemäß Figur 3 sind Teile, die denen nach Figur 2 entsprechen, mit gleichen Bezugszeichen versehen. Es ist zu erkennen, dass ein wesentlicher Unterschied zwischen den beiden Ausführungsbeispielen 2 und 3 darin besteht, dass in der On-Board-Unit 30 der ETCS-Antennenumschalter 31 in integrierter Form vorhanden ist, so dass direkt in dem hier nicht dargestellten nichtsicherheitsrelevanten Vorverarbeitungsrechner der On-Board-Unit 30 die Schaltstellung dieses Antennenumschalters 31 und seine Ansteuerung erfolgen können. Ansonsten erfolgt die Umschaltung des ETCS-Antennenumschalters in derselben Weise wie es anhand der Figur 1 bereits erläutert worden ist.

In Figur 4 sind Elemente, die denen nach Figur 1 entsprechen, mit denselben Bezugszeichnen versehen. Es ist zu erkennen, dass hier im Antennenweg zwischen dem ETCS-Antennenumschalter 7 und dem Nicht-ETCS-Mobilfunkgerät 12 eine aktive Antennensignalweiche 41 zwischengeschaltet ist, die über eine Verbindung 42 mit einer Antennenspannung versorgt wird.

## Patentansprüche

1. Verfahren zum Betreiben einer ETCS (European Train Control System)-Mobilfunkantennenanordnung in einer On-Board-Unit (1) eines ETCS-Bahnfahrzeugs mit mindestens einer ersten ETCS-Mobilfunkantenne (6) mit einem angeschlossenen ersten ETCS-Mobilfunkgerät (4) sowie einer weiteren ETCS-Mobilfunkantenne (8), die mittels eines ETCS-Antennenumschalters (7) entweder mit einem weiteren ETCS-Mobilfunkgerät (5) oder mit einem weiteren Mobilfunkgerät (12) eines anderen nicht zu ETCS gehörenden Bahndienstes mit Kommunikationsbedarf über Mobilfunk verbunden wird, wobei mittels einer Steuerungslogik aus ETCS-Zustandsinformationen der On-Board-Unit (1) des ETCS-Bahnfahrzeugs die Schaltstellung des ETCS-Antennenumschalters (7) ermittelt und eine Ansteuerung des ETCS-Antennenumschalters (7) derart vorgenommen wird, dass, sobald ETCS Kommunikationsbedarf für die umschaltbare weitere ETCS-Mobilfunkantenne (8) hat, diese für ETCS bereitgestellt wird.

2. Verfahren nach Anspruch 1,
**dadurch gekennzeichnet, dass** die ETCS-Zustandsinformationen für die Steuerungslogik aus Informationen bezüglich Zustand, Belegung und Kommunikationsanforderungen des in der On-Board-Unit (1) des ETCS-Bahnfahrzeugs verwendeten Mobilfunkgeräts (5) gewonnen werden, wobei für Zustand, Belegung und Kommunikationsanforderungen
• der Zustand der GSM-R-Mobilfunkgeräte, wie eingeschaltet, im GSM-R-Netz eingebucht und nicht verfügbar;
• die Anzahl der aktuell genutzten Kommunikationsmöglichkeiten, wie GSM-R-Mobilfunkgeräte, GSM-R-Netze und
• aktuelle Verbindungsanforderungen, wie zur Streckenzentrale, von der Streckenzentrale
abgefragt werden.

3. Verfahren nach Anspruch 1 oder 2,
**dadurch gekennzeichnet, dass** die ETCS-Zustandsinformationen mittels eines nichtsicherheitsrelevanten Vorverarbeitungsrechners (3) der On-Board-Unit (1) des ETCS-Bahnfahrzeugs von der Steuerungslogik gewonnen werden.

4. Verfahren nach Anspruch 3,
**dadurch gekennzeichnet, dass** als Steuerungslogik eine in den nichtsicherheitsrelevanten Vorverarbeitungsrechner integrierte Steuerungslogik verwendet wird.

5. Verfahren nach einem der Ansprüche 1 bis 3,
**dadurch gekennzeichnet, dass** die ETCS-Zustandsinformationen mittels eines die Steuerungslogik umfassenden, separaten Rechnerbausteins gewonnen werden, der auch den ETCS-Antennenumschalter (7) enthält.

6. Verfahren nach Anspruch 5,
**dadurch gekennzeichnet, dass** der separate Rechnerbaustein als eine Baugruppe des nichtsicherheitsrelevanten Vorverarbeitungsrechners eingesetzt wird.

7. Verfahren nach einem der Ansprüche 1 bis 3,
**dadurch gekennzeichnet, dass** der ETCS-Antennenumschalter (7) auf einer externen Baugruppe angeordnet und mittels einer drahtgebundenen Schnittstelle (10) mit dem nichtsicherheitsrelevanten Vorverarbeitungsrechner (3) verbindbar ist.

8. Verfahren nach einem der vorangehenden Ansprüche,
**dadurch gekennzeichnet, dass** bei der Bildung von Umschaltbefehlen für den Antennenumschalter von der Steuerungslogik ETCS-interne Zustands- und Diagnoseinformationen herangezogen werden.

9. Verfahren nach einem der vorangehenden Ansprüche,
**dadurch gekennzeichnet, dass** im Antennenweg zwischen dem ETCS-Antennenumschalter (7) und dem weiteren Mobilfunkgerät (12) eine Antennensignalweiche (41) integriert wird.

10. Verfahren nach Anspruch 9,
**dadurch gekennzeichnet, dass** als Antennensignalweiche (41) eine passive Antennensignalweiche verwendet wird.

11. Verfahren nach einem der vorangehenden Ansprüche,
**dadurch gekennzeichnet, dass** Ortsinformationen des ETCS-Bahnfahrzeugs von der Steuerungslogik berücksichtigt werden.

12. ETCS-Bahnfahrzeug mit einer ETCS-Mobilfunkantennenanordnung in einer On-Board-Unit (1) mit mindestens einer ersten ETCS-Mobilfunkantenne (6) mit einem angeschlossenen ersten ETCS-Mobilfunkgerät (4) sowie einer weiteren ETCS-Mobilfunkantenne (8), die mittels einem ETCS-Antennenumschalter (7), entweder mit einem weiteren ETCS-Mobilfunkgerät (5) oder mit einem weiteren Mobilfunkgerät (12) eines anderen nicht zu ETCS gehörenden Bahndienstes mit Kommunikationsbedarf über Mobilfunk verbindbar ist, wobei mittels einer Steuerungslogik aus ETCS-Zustandsinformationen der On-Board-Unit (1) des ETCS-Bahnfahrzeugs die Schaltstellung des ETCS-Antennenumschalters (7) ermittelbar und eine Ansteuerung des ETCS-Antennenumschalters (7) derart vornehmbar ist dass, sobald ETCS Kommunikationsbedarf für die umschaltbare weitere ETCS-Mobilfunkantenne (8) hat, diese für ETCS bereitgestellt wird.

13. ETCS-Bahnfahrzeug nach Anspruch 12,
**dadurch gekennzeichnet, dass** die Steuerungslogik in einen nichtsicherheitsrelevanten Vorverarbeitungsrechner (3) der On-Board-Unit (1) integriert ist.

14. ETCS-Bahnfahrzeug nach Anspruch 12,
**dadurch gekennzeichnet, dass** ein die Steuerungslogik umfassender, separater Rechnerbaustein vorgesehen ist, der auch den ETCS-Antennenumschalter (7) enthält.

15. ETCS-Bahnfahrzeug nach einem der Ansprüche 12 bis 14,
**dadurch gekennzeichnet, dass** im Antennenweg zwischen dem ETCS-Antennenumschalter (7) und dem weiteren Mobilfunkgerät (12) eine Antennensignalweiche (41) angeordnet ist.

## Claims

1. Method for operating an ETCS (European Train Control System) mobile radio antenna assembly in an on-board unit (1) of an ETCS rail vehicle having at least one first ETCS mobile radio antenna (8) with an attached first ETCS mobile radio device (4) and a further ETCS mobile radio antenna (8) which by means of an ETCS antenna switch (7) is connected via mobile radio either to a further ETCS mobile radio device (5) or to a further mobile radio device (12) of another rail service not belonging to ETCS which has a communication requirement, wherein by means of a control logic the switch position of the ETCS antenna switch (7) is determined from ETCS status information of the on-board unit (1) of the ETCS rail vehicle, and an actuation of the ETCS antenna switch (7) is carried out such that as soon as ETCS has a communication requirement for the switchable further ETCS mobile radio antenna (8) the latter is provided for ETCS.

2. Method according to claim 1,
**characterised in that**
the ETCS status information for the control logic is obtained from information regarding the status, occupancy and communication requirements of the mobile radio device (5) used in the on-board unit (1) of the ETCS rail vehicle, wherein the following are requested for status, occupancy and communication requirements:
• the status of the GSM-R mobile radio devices, such as switched on, logged on to the GSM-R network and not available;
• the number of communication options currently being used, such as GSM-R mobile radio devices, GSM-R networks and
• current connection requirements, such as to the control location, from the control location.

3. Method according to claim 1 or 2,
**characterised in that**
the ETCS status information is obtained from the control logic by means of a non-safety-related preprocessing computer (3) of the on-board unit (1) of the ETCS rail vehicle.

4. Method according to claim 3,
**characterised in that**
a control logic integrated into the non-safety-related preprocessing computer is used as the control logic.

5. Method according to one of claims 1 to 3,
**characterised in that**
the ETCS status information is obtained by means of a separate computer module which comprises the control logic and which also contains the ETCS antenna switch (7).

6. Method according to claim 5,
**characterised in that**
the separate computer module is used as an assembly of the non-safety-related preprocessing computer.

7. Method according to one of claims 1 to 3,
**characterised in that**
the ETCS antenna switch (7) is arranged on an external module and can be connected by means of a wired interface (10) to the non-safety-related preprocessing computer (3).

8. Method according to one of the preceding claims,
**characterised in that**
ETCS-internal status and diagnostic information is used in the formation of switching commands for the antenna switch from the control logic.

9. Method according to one of the preceding claims,
**characterised in that**
an antenna signal splitter (41) is integrated in the antenna path between the ETCS antenna switch (7) and the further mobile radio device (12).

10. Method according to claim 9,
**characterised in that**
a passive antenna signal splitter is used as an antenna signal splitter (41).

11. Method according to one of the preceding claims,
**characterised in that**
location information of the ETCS rail vehicle is taken into account by the control logic.

12. ETCS rail vehicle having an ETCS mobile radio antenna arrangement in an on-board unit (1) with at least one first ETCS mobile radio antenna (8) with an attached first ETCS mobile radio device (4) and a further ETCS mobile radio antenna (8) which by means of an ETCS antenna switch (7) can be connected via mobile radio either to a further ETCS mobile radio device (5) or to a further mobile radio device (12) of another rail service not belonging to ETCS which has a communication requirement, wherein by means of a control logic the switch position of the ETCS antenna switch (7) can be determined from ETCS status information of the on-board unit (1) of the ETCS rail vehicle, and an actuation of the ETCS antenna switch (7) is carried out such that as soon as ETCS has a communication requirement for the switchable further ETCS mobile radio antenna (8) the latter is provided for ETCS.

13. ETCS rail vehicle according to claim 12,
**characterised in that**
the control logic is integrated into a non-safety-related preprocessing computer (3) of the on-board unit (1).

14. ETCS rail vehicle according to claim 12,
**characterised in that**
a separate computer module comprising the control logic is provided, which also contains the ETCS antenna switch (7).

15. ETCS rail vehicle according to one of claims 12 to 14,
**characterised in that**
an antenna signal splitter (41) is arranged in the antenna path between the ETCS antenna switch (7) and the further mobile device (12).

## Revendications

1. Procédé pour faire fonctionner un système d'antennes de téléphonie mobile ETCS (European Train Control System) dans une unité (1) embarquée d'un véhicule ferroviaire ETCS, comprenant au moins une première antenne (6) de téléphonie mobile ETCS ayant un premier appareil (4) de téléphonie mobile ETCS raccordé, ainsi qu'une autre antenne (8) de téléphonie mobile ETCS, qui, au moyen d'un commutateur (7) d'antenne ETCS, peut être reliée à un autre appareil (5) de téléphonie mobile ETCS ou à un autre appareil (12) de téléphonie mobile d'un autre service de voie n'appartenant pas à l'ETCS et ayant un besoin de communication par téléphonie mobile, dans lequel
on détermine, au moyen d'une logique de commande, à partir d'informations d'état ETCS de l'unité (1) embarquée du véhicule ferroviaire ETCS, la position de commutation du commutateur (7) d'antenne ETCS et on effectue une commande du commutateur (7) d'antenne ETCS de manière à ce que, dès qu'il y a un besoin de communication ETCS pour l'autre antenne (8) de téléphonie mobile ETCS commutable, on met celle-ci à disposition pour l'ETCS.

2. Procédé suivant la revendication 1,
**caractérisé en ce que**
l'on obtient les informations d'état ETCS pour la logique de commande à partir d'informations se rapportant à l'état, à l'occupation et aux demandes de communication de l'appareil (5) de téléphonie mobile utilisé dans l'unité (1) embarquée du véhicule de voie ETCS, dans lequel, pour l'état, l'occupation et les demandes de communication, on demande
• l'état des appareils de téléphonie mobile GSM-R, comme mis en action, enregistrés dans le réseau GSM-R et non disponibles ;
• le nombre des possibilités de communication utilisées en cours, comme des appareils de téléphonie mobile GSM-R, des réseaux GSM-R et
• des demandes de communication en cours, comme vers la centrale de voie, de la centrale de voie.

3. Procédé suivant la revendication 1 ou 2,
**caractérisé en ce que**
l'on obtient les informations d'état ETCS de la logique de commande au moyen d'un ordinateur (3) de prétraitement non sécurisé de l'unité (1) embarquée du véhicule ferroviaire ETCS.

4. Procédé suivant la revendication 3,
**caractérisé en ce que**
l'on utilise, comme logique de commande, une logique de commande à intégrer dans l'ordinateur de prétraitement non sécurisé.

5. Procédé suivant l'une des revendications 1 à 3,
**caractérisé en ce que**
l'on obtient les informations d'état ETCS au moyen d'un module d'ordinateur distinct, qui comprend la logique de commande et qui contient aussi le commutateur (7) d'antenne ETCS.

6. Procédé suivant la revendication 5,
**caractérisé en ce que**
l'on insère le module d'ordinateur distinct sous la forme d'un composant de l'ordinateur de prétraitement non sécurisé.

7. Procédé suivant l'une des revendications 1 à 3,
**caractérisé en ce que**
le commutateur (7) d'antenne ETCS est disposé sur un composant extérieur et peut être relié à l'ordinateur (3) de prétraitement non sécurisé au moyen d'une interface (10) filaire.

8. Procédé suivant l'une des revendications précédentes,
**caractérisé en ce que**,
pour former des instructions de commutation pour le commutateur d'antenne, il est tiré parti, par la logique de commande, d'informations d'état et de diagnostics internes ETCS.

9. Procédé suivant l'une des revendications précédentes,
**caractérisé en ce que**
l'on intègre un séparateur (41) de signal d'antenne entre le commutateur (7) d'antenne ETCS et l'autre appareil (12) de téléphonie mobile.

10. Procédé suivant la revendication 9,
**caractérisé en ce que**
l'on utilise, comme séparateur (41) de signal d'antenne, un séparateur de signal d'antenne passif.

11. Procédé suivant l'une des revendications précédentes,
**caractérisé en ce que**
des informations de localisation du véhicule ferroviaire ETCS sont prises en compte par la logique de commande.

12. Véhicule de voie ETCS comprenant un système d'antennes de téléphonie mobile ETCS dans une unité (1) embarquée ayant au moins une première antenne (6) de téléphonie mobile ETCS, ayant un premier appareil (4) de téléphonie mobile ETCS raccordé, ainsi qu'une autre antenne (8) de téléphonie mobile ETCS, qui peut, au moyen d'un commutateur (7) d'antenne ETCS, être reliée, soit à un autre appareil (5) de téléphonie mobile ETCS, soit à un autre appareil (12) de téléphonie mobile d'un autre service de voie n'appartenant pas à l'ETCS, et ayant un besoin de communication par téléphonie mobile, dans lequel, au moyen d'une logique de commande, il peut être déterminé, à partir d'informations d'état ETCS de l'unité (1) embarquée du véhicule ferroviaire ETCS, la position de commutation du commutateur (7) d'antenne ETCS, et il peut être effectué une commande du commutateur (7) d'antenne ETCS, de manière à ce que, dès qu'il y a un besoin de communication ETCS pour l'autre antenne (8) de téléphonie mobile ETCS commutable, celle-ci est mise à disposition pour l'ETCS.

13. Véhicule de voie ETCS suivant la revendication 12,
**caractérisé en ce que**
la logique de commande est intégrée dans un ordinateur (3) de prétraitement non sécurisé de l'unité (1) embarquée.

14. Véhicule de voie ETCS suivant la revendication 12,
**caractérisé en ce qu'**
il est prévu un module d'ordinateur distinct, qui comprend la logique de commande et qui comporte aussi le commutateur (7) d'antenne ETCS.

15. Véhicule de voie ETCS suivant l'une des revendications 12 à 14,
**caractérisé en ce qu'**
un séparateur (41) de signal d'antenne est disposé dans le trajet d'antenne entre le commutateur (7) d'antenne ETCS et l'autre appareil (12) de téléphonie mobile.
